# EUROPÄISCHE PATENTSCHRIFT

(11) **EP 1 046 447 B1**
(45) Veröffentlichungstag und Bekanntmachung des Hinweises auf die Patenterteilung: **17.08.2005**
(21) Anmeldenummer: 00104312.4
(22) Anmeldetag: 02.03.2000
(51) Int. Cl.: B22D 41/28, B22D 41/26

(54) **Drehschieberplatte**
Rotary slide valve plate
Plaque pour obturateur rotatif

(30) Priorität: 21.04.1999 DE 19917851
(43) Veröffentlichungstag der Anmeldung: 25.10.2000
(73) Patentinhaber: DIDIER-WERKE AG, 65189 Wiesbaden (DE)
(72) Erfinder: Schuler, Andreas, 65232 Taunusstein (DE); Begel, Nicolas, 38120 Saint Egreve (FR); Sherriff, Robert, 55218 Ingelheim (DE); Wiesel, Martin, Dr., 65189 Wiesbaden (DE)
(74) Vertreter: Becker, Thomas, Dr., Dipl.-Ing.

(56) Entgegenhaltungen:
- EP-A- 0 529 108
- EP-A- 0 838 291
- DE-A- 3 307 193
- DE-A- 4 339 316
- PATENT ABSTRACTS OF JAPAN vol. 1996, no. 03, 29. März 1996 (1996-03-29) & JP 07 308756 A (TOKYO YOGYO CO LTD), 28. November 1995 (1995-11-28)

## Beschreibung

Die Erfindung betrifft eine Drehschieberplatte für metallurgische Schmelzgefäße. Daneben sind sogenannte Linearschieber bekannt (DE 43 39 316 A1, DE 33 07 193 A1, EP 0 529 108 A1). Zugehörige Schiebersysteme sind als sogenannte 2-Platten-Drehschieber (EP 0 838 291 A1) und sogenannte 3-Platten-Drehschieber (EP 0 356 551 B1) bekannt.

Dabei wird jeweils eine Platte, die sogenannte Rotorplatte, gegen eine feststehende Platte, die sogenannte Statorplatte, gedreht. Die Rotorplatte weist zwei Durchgangsöffnungen für eine Metallschmelze auf und kann durch entsprechende Winkelverschiebung gegenüber der Statorplatte so gestellt werden, daß eine Öffnung mit einer korrespondierenden Öffnung der Statorplatte fluchtet (Durchflußstellung) oder letztere absperrt (Sperrstellung).

Besonders kritisch ist der Drosselvorgang selbst, wenn die Rotorplatte aus der Durchflußstellung in die Sperrstellung gedreht wird, weil während des Drosselvorgangs die Metallschmelze großflächig mit der Oberfläche der Rotorplatte, benachbart der Durchflußöffnung, in Berührung kommt.

Unter anderem zur Verbesserung der Verschleißfestigkeit (aber auch zu Reparaturzwecken) ist es bekannt, im Matrixmaterial der Drehschieberplatte um die Durchflußöffnung herum einen Einsatz aus einem verschleißfesteren Werkstoff anzuordnen. Figur 1 zeigt eine solche Ausführungsform nach dem Stand der Technik (= JP 07306756 A = Patent Abstracts of Japan, no. 3, 29.03.1996). Der Einsatz hat dabei eine Ringform.

Die Ringform ist deshalb wichtig, weil die Schieberplatte zur Aufnahme des Einsatzes ausgebohrt werden muß. Gleichzeitig ist die Breite des Einsatzringes begrenzt, da zwischen dem Einsatzring und der Umfangsfläche der Schieberplatte allseitig genügend Matrixmaterial aus statischen Gründen zur Verfügung stehen muß.

Daraus folgt, wie Figur 1 schematisch zeigt, daß während des Drosselvorgangs, zumindest vor Erreichen der Verschlußstellung, die Metallschmelze auf das verschleißärmere Matrixmaterial der Schieberplatte strömt. In der JP 07308756 A ist eine Ausführungsform mit nierenförmigem Einsatz dargestellt.

Entsprechend liegt der Erfindung die Aufgabe zugrunde, eine Drehschieberplatte anzubieten, die eine erhöhte Verschleißfestigkeit insbesondere während des Drosselvorgangs aufweist und eine sichere Konfektionierung des Einsatzes im Matrixmaterial eine Schiebeplatte ermöglicht.

Dabei geht die Erfindung von der Überlegung aus, den zur Durchflußöffnung symmetrischen, ringförmigen Einsatz durch einen Einsatz zu ersetzen, der hinsichtlich seiner Geometrie so ausgebildet ist, daß während des Drosselvorgangs (also solange Metallschmelze durch die Durchgangsöffnung fließt) ausschließlich der verschleißfestere Einsatz entlang der Durchgangsöffnung der Statorplatte geführt wird. Mit anderen Worten: es soll verhindert werden daß während der Absperrung der Durchgangsöffnung Metallschmelze auf das Matrixmaterial der Schieberplatte gelangt.

Eine generelle Verbreiterung des ringförmigen Einsatzes ist dazu nicht geeignet, weil der in Figur 1 mit A dargestellte kleinste Abstand zwischen der Umfangsfläche des Einsatzes und der Umfangsfläche der Schieberplatte in diesem Fall so klein würde, daß keine sichere Konfektionierung des Einsatzes im Matrixmaterial der Schieberplatte mehr möglich wäre.

Ausgehend von einer bekannten Drehschieberplatte aus einem feuerfesten keramischen Matrixmaterial mit den Merkmalen a - d des Hauptanspruchs besteht die erfindungsgemäße Weiterbildung in den Merkmalen e - g von Anspruch 1.

Mit anderen Worten: die Erfindung gibt für den Einsatz eine neue geometrische Vorgabe dahingehend, daß der Einsatz eine zugehörige Durchgangsöffnung unsymmetrisch umgibt.

Dabei liegt, entsprechend der obengenannten Vorgabe, der "breitere" Abschnitt des Einsatzes auf der zur Drehrichtung der Schieberplatte abgewandten Seite. Bei dieser Ausführungsform, die in Figur 2 schematisch dargestellt ist, wird erreicht, daß während des gesamten Absperrvorgangs Stahlschmelze ausschließlich auf das verschleißfestere Material des Einsatzes fließen kann und erst nach vollständiger Sperrstellung und weiterer Bewegung der Drehschieberplatte das Matrixmaterial der Drehschieberplatte in den Bereich der Durchgangsöffnung der zugehörigen Statorplatte gelangt.

Daraus ergibt sich, daß der Einsatz, bezogen auf seine Durchgangsöffnung, "zur Mitte der Drehschieberplatte hin" exzentrisch eingesetzt ist.

Dabei kann der gewünschte Mindestabstand A zur Umfangsfläche der Drehschieberplatte eingehalten werden. Der Einsatz wird zwar insgesamt vergrößer, aufgrund seiner exzentrischen Anordnung aber "zur Mitte der Schieberplatte hin" verschoben, wobei gleichzeitig sichergestellt wird, daß auch bei dieser Ausführungsform, unabhängig von der Drehrichtung der Drehschieberplatte, während des gesamten Drosselvorgangs ausschließlich das verschleißfestere Einsatzmaterial in den Bereich der Durchgangsöffnung der darüberliegenden Statorplatte gelangt.

Im vorgenannten Fall weist der Einsatz eine kreisrunde Umfangsfläche auf. Die zugehörige Durchgangsöffnung ist jedoch exzentrisch angeordnet. Auf diese Weise kann der Einsatz, wie im Stand der Technik, in eine entsprechende Bohrung der Drehschieberplatte leicht eingesetzt und dort beispielsweise eingemörtelt werden. Ebenso ist es möglich, die entsprechend vorbereitete Drehschieberplatte und den Einsatz gemeinsam, also fugenlos, zu verpressen.

Dabei ist stets darauf zu achten, daß die Oberfläche des Einsatzes fluchtend mit der Oberfläche des benachbarten Matrixmaterials ist, und zwar insbesondere auf dem Flächenabschnitt, der mit einer zugehörigen Statorplatte zum Absperren zusammenwirkt. Soweit dies nicht schon herstellungsmäßig möglich ist, kann eine fertig konfektionierte Drehschieberplatte anschließend auch im Oberflächenbereich nachgeschliffen werden.

Der Einsatz kann sich über die gesamte Höhe der Drehschieberplatte erstrecken. Ebenso ist es aber auch möglich, einen Einsatz zu verwenden, der über die Höhe der Drehschieberplatte betrachtet unterschiedliche Außenabmessungen aufweist, beispielsweise abgestuft ausgebildet ist. In diesem Fall kann der Einsatz beispielsweise auf beziehungsweise in eine entsprechende Stufe aufbeziehungsweise eingesetzt werden, die sich durch Bohrungen unterschiedlicher Durchmesser in der Drehschieberplatte ausbilden läßt. Dabei wird der verjüngte Durchmesser vorzugsweise in Strömungsrichtung der Metallschmelze unten liegen, wodurch sichergestellt wird, daß der Einsatz nicht nach unten durchbrechen kann.

Als Werkstoff für den Einsatz kann beispielsweise ein Werkstoff auf Basis MgO-C verwendet werden. Dieser, an sich oxidationsanfällige Werkstoff läßt sich erfindungsgemäß aus folgenden Gründen vorteilhaft einsetzen: durch die erfindungsgemäße Anordnung des Einsatzes in der Drehschieberplatte ist der Einsatz allseitig vbn einem relativ breiten Abschnitt des Matrixmaterials umgeben, welches den Zutritt von Luftsauerstoff weitestgehend verhindert. Dadurch, daß während des Drosselvorgangs ausschließlich Bereiche des verschleißfesteren Einsatzes unter die Durchgangsöffnung der zugehörigen Statorplatte geführt werden, entfällt auch ein Luftzutritt über den Anschlußbereich zum benachbarten Matrixmaterial.

Nachstehend wird die Figur 2, die schematische eine Aufsicht auf eine Drehschieberplatte zeigt, ergänzend erläutert.

Figur 2 zeigt eine Drehschieberplatte 10 aus einem Grundkörper 12, der aus einem konventionellen feuerfesten Werkstoff (Matrixmaterial) besteht. Im Matrixmaterial 12 sind zwei Einsätze 14.1, 14.2 aus einem verschleißfesteren Werkstoff angeordnet, die jeweils eine Kreisringform aufweisen und jeweils mit einer exzentrisch angeordneten Durchgangsöffnung 16.1, 16.2 ausgebildet sind.

Die Mittenlängsachsen M der Durchgangsöffnungen 16.1, 16.2 verlaufen im Abstand zueinander durch eine Symmetrieebene S-S der Drehschieberplatte 10.

Die Anordnung des Einsatzes 14.1 ist derart, daß der Abschnitt 14.11 entgegen dem Uhrzeigersinn wesentlich breiter ist als der Abschnitt 14.12 im Uhrzeigersinn.

Genauso sind die Verhältnisse beim Einsatz 14.2.

In jedem Fall sind die Einsätze 14.1, 14.2 so angeordnet, daß ein Mindestabstand A zwischen der Umfangsfläche jedes Einsatzes 14.1, 14.2 und der Umfangsfläche 10u der Drehschieberplatte 10 eingehalten wird, der notwendig ist, um die Einsätze 14.1, 14.2 sicher aufnehmen zu könnten.

Im dargestellten Ausführungsbeispiel sind die Einsätze' 14.1, 14.2 mit zylindrischer Umfangsfläche ausgebildet und verlaufen durchgehend von einer Haupt-Oberfläche 10o der Drehschieberplatte 10 zur gegenüberliegenden Haupt-Oberfläche (Unterseite).

In der Durchflußstellung befindet sich eine zugehörige, nicht dargestellte Statorplatte in einer Position, bei der ihre Durchgangsöffnung mit der Durchgangsöffnung 16.1 fluchtet.

Wird die Drehschieberplatte 10 im Uhrzeigersinn (Pfeil D) gedreht, wird der Abschnitt 14.11 des Einsatzes 14.1 in den Bereich der Durchgangsöffnung der Statorplatte verschoben. Es gelangt nun Metallschmelze auf die Oberfläche des Einsatzes 14.1. Die Metallschmelze kann erfindungsgemäß aber auch nur auf die Oberfläche des verschleißfesten Einsatzes 14.1 gelangen, und zwar während des gesamten Drosselvorgangs, also bis die Durchgangsöffnung der Statorplatte vollständig vom Einsatz 14.1 abgedeckt ist, wodurch die Verschleißfestigkeit des Drehschiebers insgesamt wesentlich erhöht wird. Erst danach (bei weiterer Drehung der Drehschieberplatte 10) wird das weniger verschleißfeste Matrixmaterial 12 unter die Durchgangsöffnung der Statorplatte geführt.

Bei Aufrechterhaltung der Drehrichtung wird die nächste Durchflußstellung erreicht, sobald der Einsatz 14.2 mit seiner Durchgangsöffnung 16.2 unter die Durchgangsöffnung der Statorplatte geführt wurde.

## Patentansprüche

1. Drehschieberplatte (10) aus einem feuerfesten keramischen Matrixmaterial (12), mit
a) zwei, zwischen zwei Haupt-Oberflächen (10o) verlaufenden Durchgangsöffnungen (16.1, 16.2) für eine Metallschmelze, wobei Mittenlängsachsen (M) der Durchgangsöffnungen (16.1,16.2) entlang einer Symmetrieebene (S-S) der Drehschieberplatte verlaufen und
b) mindestens einem, im Matrixmaterial (12) eingelassenen Einsatz (14.1, 14.2) aus einem gegenüber dem Matrixmaterial (12) verschleißfesteren Werkstoff, wobei
c) der Einsatz (14.1, 14.2) eine zugehörige Durchgangsöffnung (16.1, 16.2) mindestens im Bereich einer Haupt-Oberfläche (10o) der Drehschieberplatte (10) allseitig umgibt und mit dieser Haupt-Oberfläche (10o) fluchtet,
d) und der Einsatz (14.1, 14.2) eine kreisförmige Grundfläche aufweist
**dadurch gekennzeichnet, daß**
e) die Durchgangsöffnung (16.1, 16.2) exzentrisch im Einsatz (14.1, 14.2) angeordnet ist, dass
f) der Einsatz (14.1, 14.2) auf seinem der Drehrichtung D der Drehschieberplatte (10) abgewandten Abschnitt (14.11, 14.13, 14.14) zwischen dem Rand der Durchgangsöffnung (16.1, 16.2) und seinem korrespondierenden äußeren Rand eine Breite aufweist, die gleich oder größer als der Durchmesser der Durchgangsöffnung (16.1, 16.2) ist, und
g) der Einsatz (14.1, 14.2) zur Mitte der Drehschieberplatte hin verschoben ist, so dass der Mindestabstand A des Einsatzes (14.1, 14.2) zur Umfangsfläche der Drehschieberplatte größer ist im Vergleich zu einem Einsatz gleicher Größe, aber mit mittiger Durchgangsöffnung.

2. Drehschieberplatte nach Anspruch 1, bei der der Einsatz (14.1, 14.2) sich über die gesamte Höhe der Drehschieberplatte erstreckt.

3. Drehschieberplatte nach Anspruch 2, bei der der Einsatz über die Höhe der Drehschieberplatte betrachtet unterschiedliche Außenabmessungen aufweist.

## Claims

1. A rotary sliding gate valve plate (10) made from a refractory ceramic matrix material (12), having
a) two through openings (16.1, 16.2), which extend between two main surfaces (10o), for a molten metal, where longitudinal centre axes (M) of the through openings (16.1, 16.2) extend along a plane of symmetry (S-S) of the rotary sliding gate valve plate, and
b) at least one insert (14.1, 14.2) which is let into the matrix material (12) and is made from a material which is more resistant to wear than the matrix material (12), where
c) the insert (14.1, 14.2) surrounds an associated through opening (16.1, 16.2) on all sides at least in the region of a main surface (10o) of the rotary sliding gate valve plate (10) and is flush with this main surface (10o), and
d) the insert (14.1, 14.2) has a circular outline,
**characterised in that**
e) the through opening (16.1, 16.2) is arranged eccentrically in the insert (14.1, 14.2),
f) the insert (14.1, 14.2) has in its portion (14.11, 14.13, 14.14) turned away from the direction of rotation D of the rotary sliding gate valve plate (10), between the edge of the through opening (16.1, 16.2) and its corresponding outer edge, a width which is equal to or greater than the diameter of the through opening (16.1, 16.2), and
g) the insert (14.1, 14.2) is displaced towards the centre of the rotary sliding gate valve plate such that the minimum spacing A between the insert (14.1, 14.2) and the peripheral surface of the rotary sliding gate valve plate is larger than would be the case for an insert of the same size having a central through opening.

2. A rotary sliding gate valve plate according to Claim 1, in which the insert (14.1, 14.2) extends over the entire depth of the rotary sliding gate valve plate.

3. A rotary sliding gate valve plate according to Claim 2, in which the insert has varying external dimensions as seen over the depth of the rotary sliding gate valve plate.

## Revendications

1. Plaque à tiroir rotatif (10) fabriquée à partir d'un matériau à matrice en céramique réfractaire (12), comportant
a) deux orifices de passage (16.1, 16.2), s'étendant entre deux surfaces principales (10o), pour un métal en fusion, des axes longitudinaux médians (M) des orifices de passage (16.1, 16.2) s'étendant le long d'un plan de symétrie (S-S) de la plaque à tiroir rotatif et
b) au moins un insert (14.1, 14.2), encastré dans le matériau à matrice (12), fabriqué à partir d' un matériau plus résistant à l' usure que le matériau à matrice (12),
c) l'insert (14.1, 14. 2) entourant de toute part un orifice de passage associé (16.1, 16.2) au moins au niveau d'une surface principale (10o) de la plaque à tiroir rotatif (10) et s'alignant avec cette surface principale (10o),
d) l'insert (14.1, 14.2) présentant une surface de base circulaire,
**caractérisé en** ceci que
e) l'orifice de passage (16.1, 16. 2) est disposé de manière excentrique dans l'insert (14.1, 14.2),
f) l'insert (14.1, 14.2) présente, sur sa section (14.11, 14.13, 14.14) opposée au sens de rotation D de la plaque à tiroir rotatif (10), entre le bord de l'orifice de passage (16.1, 16.2) et son bord externe correspondant, une largeur qui est égale ou supérieure au diamètre de l'orifice de passage (16.1, 16.2) et
g) l'insert (14.1, 14.2) est déplacé en direction du milieu de la plaque à tiroir rotatif de telle sorte que l'écart minimal A de l'insert (14.1, 14.2), par rapport à la surface circonférentielle de la plaque à tiroir rotatif, est supérieur comparé à un insert de même taille toutefois muni d'un orifice de passage central.

2. Plaque à tiroir rotatif selon la revendication 1, dans laquelle l'insert (14.1, 14.2) s' étend sur toute la hauteur de la plaque à tiroir rotatif.

3. Plaque à tiroir rotatif selon la revendication 2, dans laquelle l'insert, vu sur la hauteur de la plaque à tiroir rotatif, présente des dimensions externes différentes.
